# EUROPÄISCHE PATENTSCHRIFT

(11) **EP 0 528 250 B1**
(45) Veröffentlichungstag und Bekanntmachung des Hinweises auf die Patenterteilung: **01.02.1995**
(21) Anmeldenummer: 92113231.2
(22) Anmeldetag: 03.08.1992
(51) Int. Cl.: F24C 7/00

(54) **Automatisierbares, pyrolytisches Selbstreinigungsverfahren**
Automatable process of pyrolytic self-cleaning
Procédé automatisable de nettoyage par pyrolyse

(30) Priorität: 19.08.1991 DE 4127390
(43) Veröffentlichungstag der Anmeldung: 24.02.1993
(73) Patentinhaber: BOSCH-SIEMENS HAUSGERÄTE GmbH, 81669 München (DE)
(72) Erfinder: Has, Uwe, Dipl.-Ing., W-8255 Schwindegg (DE); Wallner, Gottfried, Dipl.-Ing., W-8221 Tengling (DE); Waigand, Helmut, Dipl.-Ing., W-8221 St. Georgen (DE); Beifuss, Wolfgang, Dipl.-Ing., W-8224 Chieming (DE)

(56) Entgegenhaltungen:
- EP-A- 0 380 733
- EP-A- 0 459 131
- DE-U- 9 112 786
- US-A- 4 481 404

## Beschreibung

Die Erfindung bezieht sich auf ein automatisierbares pyrolytisches Selbstreinigungsverfahren für Herde, deren Muffel durch ein in wenigstens einem Wandbereich angeordnetem Heizelement und ggf. mit zusätzlicher Umluftheizung betreibbar ist, wobei die Muffel durch ein Umluftgebläse belüftbar und mit Mitteln zur pyrolytischen Selbstreinigung ausgerüstet ist.

Beim Braten, Garen und Backen werden die Innenseiten einer Herdmuffel in unterschiedlicher Weise verschmutzt. Diese Verschmutzung besteht im wesentlichen aus drei Komponenten:
Fettspritzer tierischer und pflanzlicher Art, anklebende Gargutreste an den Muffelwänden und Kondensation von Wrasenbestandteilen an den Muffelwänden.

Die Möglichkeit, mit Hilfe pyrolytischer Selbstreinigung einer Garraumverschmutzung über ein zumutbares Maß vorzubeugen, bzw. eine solche Verschmutzung zu beseitigen, ist hinlänglich bekannt.

Bei der konventionellen pyrolytischen Selbstreinigung von Herden, wie sie bisher betrieben wurde, werden die Muffelwände beim Durchlauf eines vorgegebenen Zeit-Temperatur-Profils auf eine Temperatur von 480 bis 500°C aufgeheizt und für gewisse Zeit auf hoher Temperatur gehalten, wobei diese Zeit einem Erfahrungswert entspricht und nicht die tatsächlichen Verhältnisse der Muffelverschmutzung wiedergibt. Die relativ langkettigen Moleküle der an den Wänden der Muffel haftenden Verschmutzungen werden durch die langandauernde Erhitzung auf über 450°C einem thermischen Crack-Verfahren unterworfen und so zu relativ kurzkettigen Abbauprodukten, beispielsweise Wasser, kurze Kohlenwasserstoffe, Aromate und zu Ascherückständen umgesetzt. Die gasförmigen Abbauprodukte werden während der Selbstreinigung mit der Entlüftung aus dem Herd geführt. Nach der Selbstreinigung können die verbleibenden Rückstände als Asche dem Herd entnommen werden.

Die Aufgabe der Erfindung besteht nunmehr darin, Pyrolysestart, Pyrolysedurchführung und die Beendigung der Pyrolyse in Abhängigkeit von der realen Verschmutzungsphase sensorgesteuert und damit ggf. automatisierbar zu realisieren.

Die erfindungsgemäße Lösung dieser Aufgabe ist dadurch gekennzeichnet, daß im Garraum eine betriebsbedingte Backofen-Verschmutzungswerte erfassende Sensorik angeordnet ist, daß eine eingangsseitig mit dem Verschmutzungssensor verbundene Auswerteeinheit den Pyrolysestart einleitet oder empfiehlt, daß ein mit der Auswerteeinheit für pyrolytische Selbstreinigung verbundener Gassensor im Abluftweg der Muffel angeordnet ist, daß die Auswerteeinheit die Sensorsignale mit einem auf den Pyrolysebetrieb angepaßten Logiksystem analysiert, daß die Auswerteeinheit aus den Sensorsignalen nach einer typischen Pyrolyse-Betriebszeit eine verschmutzungsart bedingte Pyrolyse-Mindesttemperatur und eine optimierte Pyrolyse-Gesamtzeit bestimmt und daß die Auswerteeinheit die pyrolytische Selbstreinigung nach einer verschmutzungsartbedingten Pyrolyse-Gesamtzeit beendet.

Eine vorteilhafte Ausgestaltung der Erfindung ist dadurch gekennzeichnet, daß die Auswerteschaltung die Eingangswerte des Verschmutzungssensors frequenzumsetzt, digitalisiert, aufzählt, speichert und verkettet, daß die Auswerteschaltung einen Verschmutzungsgrad ausgabeseitig signalisiert und eine Pyrolyseeinleitung empfiehlt oder durchführt.

Eine weitere, vorteilhafte Ausgestaltung der Erfindung ist dadurch gekennzeichnet, daß die teilweise mit einem unscharfen Logiksystem ausgestattete Auswerteeinheit in Abhängigkeit vom Verschmutzungsgrad die notwendige Pyrolyse-Gesamtzeit vorbestimmt, sensorsignalbezogen nachkorrigiert und nach Ablauf dieser Zeiten die Heizelemente abschaltet.

Weitere, vorteilhafte Ausgestaltungen der Erfindung sind in den Unteransprüchen dargestellt.

Ein Ausführungsbeispiel nach der Erfindung ist im folgenden anhand der Zeichnung näher beschrieben. Es zeigt:
- Fig. 1: Ein Blockschaltbild des Pyrolyseverfahrens,
- Fig. 2: einen Sensorsignalverlauf während der Pyrolysezeit bei verschiedenen Verschmutzungen,
- Fig. 3: Sensorsignale während des Anstieges der Pyrolysetemperatur bei verschiedenen Verschmutzungen.

Gemäß Fig. 1 ist ein Herd 1, ein im Garraum befindlicher Sensor 2, eine Pyrolyse-Displayeinheit 3, eine Auswerteeinheit 4, 5 und eine Steuerung 6 erkennbar. Der im Garraum angedeutete Sensor 2 arbeitet vorwiegend als kapazitiver Verschmutzungssensor, wobei eine der möglichen Ausführungsformen des Verschmutzungssensors dadurch bestimmt ist, daß der Sensor aus mindestens zwei Leiterbahnen besteht, die auf einem emaillierten Metallblättchen voneinander isoliert angeordnet sind, wobei die beiden Sensor-Leiterbahnen U-Form besitzen und sich gegenüberstehend derart angeordnet sind, daß jeweils ein U-Schenkel in das offene, gegenüberliegende U eintaucht. Innerhalb des Garraumes wird der Sensor 2 vorzugsweise in einem seitlichen Wandbereich der Muffel angeordnet. Ausgangsseitig ist der Sensor 2 mit dem Teil der Auswerteeinheit verbunden, der die Werte des Verschmutzungssensors 2 solange verdichtet, bis ein Pyrolysestart objektiv gegeben ist. Dabei ist dieser Teil der Auswerteeinheit mit 4 gekennzeichnet. Die Auswerteeinheit 4 behandelt die Eingangswerte des Verschmutzungssensors indem sie diese Frequenz umsetzt, digitalisiert, aufzählt, speichert und verkettet, anschließend einen Verschmutzungsgrad ausgabeseitig signalisiert und eine Pyrolyseeinleitung empfiehlt oder durchführt.

Der Teil der Auswerteeinheit, der für die Pyrolyse-Durchführung notwendig ist, gemäß Fig. 1 als 5 bezeichnet, ist mit dem Gassensor, der im Abluftweg der Ofenmuffel angeordnet ist, verbunden. Die Auswerteeinheit 5 analysiert durch ein angepaßtes Logiksystem diese Sensorsignale, bildet aus diesen nach einer typischen Pyrolyse-Betriebszeit eine verschmutzungsartbedingte Pyrolyse-Mindesttemperatur und eine optimierte Pyrolyse-Gesamtzeit. Für das pyrolytische Selbstreinigungsverfahren ist es wesentlich, daß die teilweise mit einem unscharfen Logiksystem ausgestattete Auswerteeinheit 4, 5 in Abhängigkeit vom Verschmutzungsgrad die notwendige Pyrolyse-Gesamtzeit vorbestimmt, sensorsignalbezogen nachkorrigiert und nach Ablauf dieser Zeiten die Heizelemente abschaltet, wobei die Umluft ebenfalls abgeschaltet wird. Dieser Sachverhalt ist gemäß Fig. 1 ausgangsseitig mit dem Auswerteeinheitsteil 5, der auf eine Steuerung 6 geführt ist, realisiert.

Fig. 2 und Fig. 3 stellen Diagramme dar, die in parametrischer Zuordnung verschiedene Verschmutzungswerte mit den dazugehörigen Sensorsignalverläufen wiedergeben, die durch den im Abluftkanal des Garraumes angeordneten Gassensor erzeugt werden.

Gemäß Fig. 2 ist eine Kurvenschar erkennbar, die mit verschiedenen Verschmutzungsarten als Parameter den Verlauf des Gassensorsignals über die Pyrolysezeit qualitativ darstellt. Für den automatisierten Pyrolysebetrieb ist es zweckmäßig, eine mit unscharfer und scharfer Logik ausgerüstete Auswerteeinheit 4, 5 anzuordnen, die durch ständige Abfrage aller Sensorsignale die jeweils erforderlichen Regelschritte einleitet. Grundlage dieser Logikeinheiten, die sich in der Auswerteeinheit 4, 5 befinden, sind u.a. die vom Gassensor gelieferten Daten gemäß der Figuren 2, 3. So ist gemäß Fig. 1 weiterhin entnehmbar, daß gleiche Verschmutzungstypen nach einer bestimmten Pyrolysedauer ihre Maxima nahezu gleichzeitig erreichen. Man kann davon ausgehen, daß mit Erreichen der notwendigen Pyrolysetemperatur, d.h. der Temperatur, die dem Verschmutzungsgrad entsprechend ausreichende Crackkraft besitzt, keine längeren Aufheizzeiten als eine Stunde erforderlich sein werden. Das ist davon abhängig, in welchem Maße die Verschmutzung komplizierte Zusammensetzung bezüglich tierischer und pflanzlicher Fette, klebender Gargutreste und komplizierte Kondensationsprodukte von Wrasenbestandteilen besitzt und von welcher Ausgangstemperatur her die Pyrolyse gestartet wird.

Die Gassensorsignale, bezogen auf den Temperaturverlauf, sind gemäß Fig. 3 dargestellt. Es ist ersichtlich, daß die Maxima der Sensorsignale bei Temperaturen auftreten, die für die entsprechende Garraumverschmutzung typische Reinigungstemperaturen sind. Durch den Gassensor im Abluftkanal des Garraumes können Aussagen zu folgenden Punkten, das Pyrolyseverfahren betreffend, gemacht werden:
- Höhe der notwendigen Pyrolysetemperatur,
- Angabe zur notwendigen Pyrolysedauer,
- Vorgaben für Be- und Entlüftung der Ofenmuffel,
- Angaben zur Menge und Geschwindigkeit der Umluft,
- mögliche Erkennung von zufällig im Brat- und Backrohr vorhandenen Fremdgegenständen.

Die durch die Sensortechnik im Abluftkanal gewonnenen Daten bestimmen die Ausrüstung der Auswerteeinheit Teil 5 bezüglich ihres Logiksystems und lassen eine vorteilhafte Verwendung unscharfer Logik erkennen. Ein solcherart ausgestattetes automatisierbares, pyrolytisches Selbstreinigungsverfahren besitzt gegenüber den bisherigen Verfahrenweisen bei pyrolytischer Selbstreinigung, die darin bestanden, daß ein starres Zeit-Temperaturprofil durchfahren wurde, d.h., der Herd wurde eine bestimmte empirisch ermittelte Zeit lang mit hoher Temperatur betrieben, folgende Vorteile:
- Der Energieverbrauch wird stark verringert, da die vorhandene Verschmutzung nur sehr selten den Maximalwert erreicht, für den das Zeit-Temperatur-Profil früher aber ausgelegt war.
- Der Herd wird weit weniger belastet, dadurch vergrößert sich die Lebensdauer der Emaille der Muffel.
- die Brandgefahr im Fall von Bedienungsfehlern wird verringert, da die Sensorik Fehlbeschickungen im Garraum analysiert.

Ein automatisierbares, pyrolytisches Selbstreinigungsverfahren, das mit einem sensorgesteuerten Pyrolysestart und einer sensorgesteuerten Pyrolysedurchführung ausgestattet ist, wobei eine Auswerteeinheit, die scharfe und unscharfe Logik besitzt, vorhanden ist, verleiht den damit ausgerüsteten Herden einen zweckentsprechenden Komfort.

## Patentansprüche

1. Automatisierbares, pyrolytisches Selbstreinigungsverfahren für Herde, deren Muffel durch ein in wenigstens einem Wandbereich angeordnetes Heizelement und ggf. mit zusätzlicher Umluftheizung betreibbar ist, wobei die Muffel durch ein Umluftgebläse belüftbar und mit Mitteln zur pyrolytischen Selbstreinigung ausgerüstet ist,
**dadurch gekennzeichnet,** daß im Garraum eine betriebsbedingte Backofen-Verschmutzungswerte erfassende Sensorik angeordnet ist, daß eine eingangsseitig mit dem Verschmutzungssensor (2) verbundene Auswerteeinheit (4) den Pyrolysestart einleitet oder empfiehlt, daß ein mit der Auswerteeinheit (5) verbundener Gassensor im Abluftweg der Muffel angeordnet ist, daß die Auswerteeinheit (4, 5) die Sensorsignale mit einem auf den Pyrolysebetrieb angepaßten Logiksystem analysiert, daß die Auswerteeinheit (4, 5) aus den Sensorsignalen nach einer typischen Pyrolyse-Betriebszeit eine verschmutzungsartbedingte Pyrolyse-Mindestemperatur und eine optimierte Pyrolyse-Gesamtzeit bestimmt und daß die Auswerteeinheit (4, 5) das pyrolytische Selbstreinigungsverfahren nach einer verschmutzungsartbedingten Pyrolyse-Gesamtzeit beendet.

2. Automatisierbares, pyrolytisches Selbstreinigungsverfahren für Herde nach Anspruch 1, dadurch gekennzeichnet, daß die Auswerteschaltung (4) die Eingangswerte des Verschmutzungssensors (2) frequenzumsetzt, digitalisiert, aufzählt, speichert und verkettet, daß die Auswerteschaltung (4) einen Verschmutzungsgrad ausgabeseitig signalisiert und eine Pyrolyseeinleitung empfiehlt oder durchführt.

3. Automatisierbares, pyrolytisches Selbstreinigungsverfahren nach Anspruch 1, dadurch gekennzeichnet, daß die im Garraum angeordnete Sensorik aus einem vorwiegend kapazitiv wirkenden Sensor (2) besteht.

4. Automatisierbares, pyrolytisches Selbstreinigungsverfahren nach Anspruch 1 oder 2, dadurch gekennzeichnet, daß der Sensor (2) aus mindestens zwei Leiterbahnen, die auf einem emaillierten Metallplättchen voneinander isoliert angeordnet sind, besteht.

5. Automatisierbares, pyrolytisches Selbstreinigungsverfahren nach Anspruch 4, dadurch gekennzeichnet, daß die beiden Sensor-Leiterbahnen U-Form besitzen und sich gegenüberstehend derart angeordnet sind, daß ein U-Schenkel in das offene gegenüberliegende U jeweils eintaucht.

6. Automatisierbares, pyrolytisches Selbstreinigungsverfahren nach Anspruch 3, dadurch gekennzeichnet, daß der kapazitive Sensor (2) vorzugsweise in einem seitlichen Wandbereich der Muffel angeordnet ist.

7. Automatisierbares, pyrolytisches Selbstreinigungsverfahren nach Anspruch 1, dadurch gekennzeichnet, daß der Gassensor auf kurzkettige Kohlenwasserstoffe und Wasserstoffmoleküle mit einer auswertbaren elektrischen Widerstandsänderung reagiert.

8. Automatisierbares, pyrolytisches Selbstreinigungsverfahren nach Anspruch 1, dadurch gekennzeichnet, daß die teilweise mit einem unscharfen Logiksystem ausgestattete Auswerteeinheit (4, 5) in Abhängigkeit vom Verschmutzungsgrad die notwendige Pyrolyse-Gesamtzeit vorbestimmt, sensorsignalbezogen nachkorrigiert und nach Ablauf dieser Zeiten die Heizelemente abschaltet.

9. Automatisierbares, pyrolytisches Selbstreinigungsverfahren nach Anspruch 8, dadurch gekennzeichnet, daß die Auswerteeinheit (4, 5) nach Abschalten der Heizleistung die Belüftung der Muffel beendet.

## Claims

1. Automatable pyrolytic self-cleaning process for stoves, the muffle of which is operable by a heating element arranged in at least one wall region and in a given case by additional circulation heating, wherein the muffle is ventilatable by a circulation blower and equipped with means for pyrolytic self-cleaning, characterised thereby, that a sensor system, which detects baking oven contamination values due to operation, is arranged in the cooking space, that an evaluating unit (4), which is connected at the input with the contamination sensor (2), initiates or recommends the start of pyrolysis, that a gas sensor, which is connected with the evaluating unit (5), is arranged in the exhaust air path of the muffle, that the evaluating unit (4, 5) analyses the sensor signals by a logic system adapted to the pyrolysis operation, that the evaluating unit (4, 5) ascertains a minimum pyrolysis temperature conditional on the kind of contamination and an optimised total pyrolsis time from the sensor signals after a typical pyrolysis operating time and that the evaluating unit (4, 5) terminates the pyrolytic self-cleaning process after a total pyrolysis time conditional on the kind of contamination.

2. Automatable pyrolytic self-cleaning process for stoves according to claim 1, characterised thereby, that the evaluating unit (4) transduces the frequency of the input values of the contamination sensor (2) and digitalises, counts, stores and logically interlinks them and that the evaluating unit (4), at its output, signals a degree of contamination and recommends or performs an initiation of pyrolysis.

3. Automatable pyrolytic self-cleaning process according to claim 1, characterised thereby, that the sensor system arranged in the cooking space consists of a predominantly capactively acting sensor (2).

4. Automatable pyrolytic self-cleaning process according to claim 1 or 2, characterised thereby, that the sensor (2) consists of at least two conductor tracks which are arranged one insulated from the other on an enamelled metal platelet.

5. Automatable pyrolytic self-cleaning process according to claim 4, characterised thereby, that both the sensor conductor tracks are of U-shape and arranged one opposite other in such a manner that one U-limb each time enters into the open opposite U.

6. Automatable pyrolytic self-cleaning process according to claim 3, characterised thereby, that the capacitive sensor (2) is preferably arranged in a lateral wall region of the muffle.

7. Automatable pyrolytic self-cleaning process according to claim 1, characterised thereby, that the gas sensor reacts by an evaluatable change in electrical resistance to short-chain hydrocarbons and hydrogen molecules.

8. Automatable pyrolytic self-cleaning process according to claim 1, characterised thereby, that the evaluating unit (4, 5), which is equipped partially with a nonsharp logic system, predetermines the necessary total pyrolysis time in dependence on the degree of contamination and then corrects it with reference to the sensor signal and switches the heating elements off after these times have elapsed.

9. Automatable pyrolytic self-cleaning process according to claim 8, characterised thereby, that the evaluating unit (4, 5) terminates the ventilation of the muffle after switching the heating power off.

## Revendications

1. Procédé d'autonettoyage pyrolytique pouvant être automatisé pour des foyers, dont le moufle peut être avec un élément de chauffage disposé au moins dans un élément de la paroi et éventuellement avec un chauffage supplémentaire à circulation d'air, le moufle pouvant être aéré par un ventilateur de circulation d'air et étant équipé de moyens d'autonettoyage pyrolytique, caractérisé en ce que dans l'espace de cuisson est disposé un système de détection, qui détecte des valeurs de salissement, dues au fonctionnement, du four de cuisson, qu'une unité d'évacuation (4) raccordée côté entrée au détecteur de salissement (2) déclenche ou recommande le début de la pyrolyse, qu'un détecteur de gaz, relié à l'unité d'évaluation (5), est disposé dans le trajet d'évacuation de l'air du moufle, que l'unité d'évaluation (4,5) analyse des signaux du détecteur avec un système logique adapté au fonctionnement de pyrolyse, que l'unité d'évaluation (4,5) détermine, à partir d'une durée de fonctionnement typique de pyrolyse, une température minimale de pyrolyse, conditionnée par le type de salissement, et une durée totale optimisée de pyrolyse, et que l'unité d'évaluation (4,5) arrête le procédé d'autonettoyage pyrolytique au bout d'une durée totale de pyrolyse conditionnée par le type de salissement.

2. Procédé d'autonettoyage pyrolytique pouvant être automatisé pour des foyers selon la revendication 1, caractérisé en ce que le circuit d'évaluation (4) exécute une conversion de fréquence, une numérisation, un comptage, une mémorisation et un chaînage des valeurs d'entrée du détecteur de salissement (2), et que le circuit d'évaluation (4) signale, côté sortie, un degré de salissement et recommande ou exécute un déclenchement de la pyrolyse.

3. Procédé d'autonettoyage pyrolytique pouvant être automatisé selon la revendication 1, caractérisé en ce que le système de détection disposé dans l'espace de cuisson est constitué par un détecteur (2) qui agit de façon prépondérante de manière capacitive.

4. Procédé d'autonettoyage pyrolytique pouvant être automatisé selon la revendication 1 ou 2, caractérisé en ce que le détecteur (2) est constitué par au moins deux voies conductrices, qui sont disposées, en étant isolées l'une par rapport à l'autre, sur une plaquette métallique émaillée.

5. Procédé d'autonettoyage pyrolytique pouvant être automatisé selon la revendication 4, caractérisé en ce que les deux voies conductrices du détecteur possèdent une forme en U et sont disposées en vis-à-vis de telle sorte qu'une branche du U pénètre respectivement dans le U opposé ouvert.

6. Procédé d'autonettoyage pyrolytique pouvant être automatisé selon la revendication 3, caractérisé en ce que le détecteur capacitif (2) est disposé de préférence dans un élément de paroi latéral du moufle.

7. Procédé d'autonettoyage pyrolytique pouvant être automatisé selon la revendication 1, caractérisé en ce que le détecteur de gaz réagit à des hydrocarbures à chaîne courte et à des molécules d'hydrogène, par un modification de résistance électrique pouvant être évaluée.

8. Procédé d'autonettoyage pyrolytique pouvant être automatisé selon la revendication 1, caractérisé en ce que l'unité d'évaluation (4,5), qui est équipée partiellement d'un système logique peu flou, prédétermine la durée totale de pyrolyse nécessaire, en fonction du degré de salissement, effectue une correction complémentaire d'une manière rapportée au signal du détecteur et débranche les éléments de chauffage après l'écoulement de ces durées.

9. Procédé d'autonettoyage pyrolytique pouvant être automatisé selon la revendication 8, caractérisé en ce que l'unité d'évaluation (4,5) arrête l'aération du moufle après interruption de la puissance de chauffage.
